# EUROPÄISCHE PATENTSCHRIFT

(11) **EP 0 408 703 B1**
(45) Veröffentlichungstag und Bekanntmachung des Hinweises auf die Patenterteilung: **08.03.1995**
(21) Anmeldenummer: 90901572.9
(22) Anmeldetag: 09.01.1990
(51) Int. Cl.: D01H 1/32

(54) **TEXTILMASCHINE, INSBESONDERE RINGSPINNMASCHINE**
TEXTILE MACHINE, IN PARTICULAR RING SPINNING FRAME
MACHINE TEXTILE, NOTAMMENT METIER CIRCULAIRE

(30) Priorität: 09.01.1989 DE 3900408
(43) Veröffentlichungstag der Anmeldung: 23.01.1991
(73) Patentinhaber: MASCHINENFABRIK RIETER AG, CH-8406 Winterthur (CH)
(72) Erfinder: MEYER, Urs, CH-8172 Niederglatt (CH)
(74) Vertreter: Dipl.-Phys.Dr. Manitz Dipl.-Ing. Finsterwald Dipl.-Ing. Grämkow Dipl.Chem.Dr. Heyn Dipl.Phys. Rotermund Morgan, B.Sc.(Phys.)
(86) Internationale Anmeldenummer: EP9000042
(87) Internationale Veröffentlichungsnummer: WO9007595

(56) Entgegenhaltungen:
- CH-A- 511 185
- DE-A- 3 412 060

## Beschreibung

Die Erfindung betrifft eine Textilmaschine, insbesondere Ringspinnmaschine, mit mehreren Antriebssystemen zum Antrieb von zumindest teilweise ein unterschiedliches effektives Beharrungsvermögen aufweisenden Lasten, wie insbesondere Spindeln, Streckwerken, Ringbänken oder dergleichen, wobei das der Last mit dem größten effektiven Beharrungsvermögen zugeordnete Antriebssystem zumindest einen bei Netzausfall zur Versorgung wenigstens eines anderen Antriebssystems als Generator arbeitenden Motor umfaßt.

Insbesondere bei Ringspinnmaschinen kommt es entscheidend auf einen möglichst gleichmäßigen Lauf und genaue Geschwindigkeiten der anzutreibenden Arbeitselemente sowie insbesondere auch auf definierte Drehzahl- und/oder Geschwindigkeitsverhältnisse dieser Arbeitselemente an. Als wesentliche Arbeitselemente seien in diesem Zusammenhang insbesondere die Spindeln, die Streckwerke sowie die Ringträger bzw. Ringbänke genannt. So ist beispielsweise das Verhältnis der Spindeldrehzahl zur Liefergeschwindigkeit maßgebend für den Drall und die Festigkeit des Garns. Zur Einhaltung eines stets gleichen Verzugs müssen die Drehzahlen der einzelnen Zylinder des Streckwerks ebensfalls in einem definierten Verhältnis zueinander stehen. Schließlich ist beispielsweise für die Garnkörperbildung auf den Hülsen die Bewegungsgeschwindigkeit der Ringbank sowie das Verhältnis dieser Geschwindigkeit zur Fördergeschwindigkeit von Bedeutung. Schon angesichts dieser für eine gleichbleibende Garnqualität zwingend einzuhaltender Vorgaben bedingt jeder Netzausfall eine äußerst kritische Betriebsphase, zumal die einzelnen Arbeitselemente der Ringspinnmaschinen zur Erzielung einer höheren Variabilität möglichst getrennt ansteuerbar sein und demnach starre Getriebeverbindungen weitgehend vermieden werden sollen. Darüber hinaus entsteht mit jedem Netzausfall eine erhebliche Fadenbruchgefahr, da beim Ausfall der jeweiligen Spannungsversorgung das Streckwerk im allgemeinen unmittelbar zum Stehen kommt, während sich die Spindeln aufgrund der ihnen eigenen Trägheit zunächst weiterdrehen. Eine der Ursachen für einen sofortigen Stillstand des Streckwerks ist, daß das effektive Beharrungsvermögen der Streckwerkzylinder insbesondere infolge der zwischen dem betreffenden Antriebsmotor und dem Zylinder angeordneten Getriebeübersetzung und der vorhandenen Reibung im Gegensatz zur Spindel auf ein Minimum reduziert ist.

Es ist bereits eine Einrichtung zum Betreiben einer Spinnerei- oder Zwirnereimaschine bekannt (DE-A- 34 12 060), welche mindestens zwei mit aus einem Starkstromnetz mit elektrischer Energie speisbare separate Elektromotoren aufweist. Um auch bei Netzstromausfall einen geordneten Auslauf der Maschine in den Stillstand zu ermöglichen, ist eine mindestens eine Notstrombatterie aufweisende Notstrom-Versorgungseinrichtung vorgesehen, die im Falle eines unvorhergesehenen Netzstromausfalles die für den geordneten Auslauf der Maschine in den Stillstand erforderliche elektrische Energie liefert.

Die Textilmaschine der eingangs genannten Art ist durch die CH-A-511 185 bekannt geworden. Bei dieser maschine sind sämtliche Antriebselektromotoren Gleichstrommotoren, deren Ankerwicklungen mittels eines Schalters miteinander verbunden werden können. Zum Abschalten und Stillsetzen dieser Textilmaschine sind die Antriebsmotoren vom Speisenetz abzuschalten und die Ankerwicklungen der Motoren miteinander parallel zu schalten. Dadurch entsteht ein Leonard-Satz, bei dem der Motor, dessen Welle das höchste Drehzahlmoment aufweist, als Generator wirkt. Um bei einer derartigen Textilmaschine den generatorischen Bremsbetrieb einzuleiten, ist es notwendig, mittels eines Schalters den Antrieb vom Netz zu trennen und die Wicklungen der Motoren miteinander zu verbinden.

Der Erfindung liegt die Aufgabe zugrunde, eine Textilmaschine, insbesondere Ringspinnmaschine, der eingangs genannten Gattung zu schaffen, mit der ein automatischer Brems- und Auslaufbetrieb bei Netzausfall durchgeführt werden kann.

Zur Lösung dieser Aufgabe sieht die Erfindung vor, daß als Motor ein im Normalbetrieb über eine Speisefrequenz drehzahlgesteuerter, kondensatorerregter Asynchronmotor vorgesehen ist.

Aufgrund dieser Ausbildung wird der Asynchronmotor bei einem Netzausfall automatisch zu einem kondensatorerregten Generator, wodurch ein einwandfreier Auslaufbetrieb der Textilmaschine automatisch gewährleistet wird.

Erfindungsgemäß wird die Blindleistung direkt am Motor/Generator erzeugt, ohne daß dazu eine Batterie oder dergleichen erforderlich ist. Ferner ergibt sich für den betreffenden Umrichter eine geringere Scheinleistung. Die Bremsfunktion ist einfacher und zuverlässiger. Es ist praktisch keine bzw. lediglich eine wesentlich kleinere Pufferbatterie erforderlich. Schließlich ergibt sich ein höherer Wirkungsgrad.

Der bei Netzausfall als kondensatorerregter Generator arbeitende Asynchronmotor ist im Falle einer Ringspinnmaschine vorteilhafterweise dem Antriebssystem für die Spindeln zugeordnet und bevorzugt zur Notversorgung des dem Streckwerk und der Ringbank zugeordneten Antriebssystems verschaltet. Ringbank und Streckwerk können innerhalb eines gemeinsamen Antriebssystems getrennt ansteuerbar oder auch verschiedenen Antriebssystemen zugeordnet sein.

Aufgrund dieser Ausbildung ist auf einfache und stets zuverlässige Weise sichergestellt, daß das Streckwerk auch bei einem ggf. auftretenden Netzausfall nicht unmittelbar zum Stillstand kommt, sondern zumindest für einen definierten Abspinnbetrieb durch den nunmehr als Generator wirkenden Asynchronmotor mit der erforderlichen Energie versorgt wird. Ferner kann durch die sich automatisch ergebende Notspannungsversorgung auch ein kontrollierter Bewegungsablauf der Ringbank für eine genügend lange Zeitdauer aufrechterhalten werden.

Bei einem jeweiligen Netzausfall wird der Läufer des Asynchronmotors infolge des Beharrungsvermögens der Spindeln, d.h. dem Bestreben, sich weiterhin zu drehen, im Sinne des normalerweise vorhandenen Drehfeldes übersynchron angetrieben, was gleichbedeutend mit einem negativen Schlupf ist. Ein derartiger übersynchroner Antrieb hat bei dem verwendeten Drehstrom-Induktionsmotor unmittelbar einen Übergang in den Generatorzustand zur Folge. Nachdem der Generator durch Kondensatoren erregt wird, muß auch kein Blindstrom für die Erregung des Induktionsgenerators vom Netz geliefert werden. Es sind somit beispielsweise keine an eine besondere Spannungsversorgung anzuschließenden Snychrongeneratoren zur Erzeugung induktiven Stroms erforderlich. Da vor einem jeden Netzausfall zwangsläufig eine entsprechende Spannung an den Asynchronmotor angelegt war, sind automatisch auch stets die Anfangsbedingungen für einen möglichen Generatorbetriebszustand geschaffen.

Durch die parallel zur Ständerwicklung geschalteten Kondensatoren entstehen im Ständer Schwingkreise mit eisenhaltigen Induktivitäten, die sowohl untereinander als auch mit dem Läufer magnetisch gekoppelt sind. Werden der Läufer angetrieben und die Schwingungskreise im Ständer z.B. durch einen Stromstoß im Läufer oder vom Restmagnetismus angeregt, so entstehen weitgehend ungedämpfte Schwingungen, obwohl die Anregung wegbleibt. Die Asynchrongeneratoren haben sich hierbei selbst erregt und können elektrische Leistung zurückspeisen.

Den Antriebssystemen ist vorteilhafterweise zumindest eine elektronische Steuerung zugeordnet, wobei die Drehzahlen oder Geschwindigkeiten der Lasten sowie die Drehzahl- bzw. Geschwindigkeitsverhältnisse durch diese elektronische Steuerung vorgebbar sind. Dadurch, daß die einzelnen Antriebssysteme anstelle der Verwendung einer starren Getriebekopplung gesondert elektronisch ansteuerbar und somit die Drehzahlen oder Geschwindigkeiten sowie die Drehzahl- bzw. Geschwindigkeitsverhältnisse praktisch nur durch die elektronische Steuerung bestimmt sind, wird eine relativ hohe Variabilität erreicht.

Gemäß einer bevorzugten Ausführungsvariante ist vorgesehen, daß die elektronische Steuerung eine Abspinnsteuerung umfaßt, um die Antriebssysteme bei Netzausfall unter Aufrechterhaltung vorgebbarer Drehzahl- oder Geschwindigkeitsverhältnisse bis in den Bereich der Drehzahl bzw. Geschwindigkeit Null herabzusteuern. Nachdem somit praktisch bis zum bzw. kurz vor dem Stillstand der Spindeln definierte Antriebsverhältnisse beibehalten werden, ist nicht nur ein Reißen des Garns ausgeschlossen, sondern auch trotz Netzausfall eine stets gleichbleibende Garnqualität gewährleistet. Das Herabsteuern kann insbesondere auch relativ gleichmäßig ohne störende, ruckartige Änderungen in den jeweiligen Antrieben erfolgen.

Nachdem die elektronische Steuerung im Gegensatz zu den Antriebssystemen für das Streckwerk sowie die Ringbank nur einen relativ geringen Energiebedarf aufweist, ist grundsätzlich denkbar, für diese elektronische Steuerung eine Batteriepufferung vorzusehen. Auch die Versorgung der elektronischen Steuerung kann jedoch ohne weiteres durch den kondensatorerregten Asynchrongenerator erfolgen.

Gemäß einer weiteren zweckmäßigen Ausführungsvariante ist bei einer Ringspinnmaschine das Antriebssystem für ein jeweiliges Streckwerk und vorzugsweise eine Ringbank bis zu einer vorgebbaren minimalen Streckwerkzylinderdrehzahl herabsteuerbar und anschließend zumindest vom Streckwerk entkoppelbar. Während hierbei das Streckwerk unmittelbar zum Stillstand kommt, kann sich die betreffende Spindel im allgemeinen noch geringfügig weiterdrehen. Aufgrund der relativ kleinen Drehzahl hat dies praktisch jedoch keine Auswirkungen.

Die in den Antriebssystemen vorgesehenen Elektromotoren, zweckmäßigerweise einschließlich des Spindel-Asynchronmotors, sind vorzugsweise über Frequenzumrichter ansteuerbar. Ein solcher Frequenzumrichter kann beispielsweise durch einen Gleichrichter und einen Wechselrichter gebildet sein. Über die elektronische Steuerung kann dann beispielsweise dem betreffenden Wechselrichter die Sollfrequenz vorgegeben werden, auf welche sich der zugeordnete Elektromotor dann einstellt.

Dem bei Netzausfall als kondensatorerregter Generator arbeitenden Asynchronmotor ist vorzugsweise eine Schaltung aus drei parallelen Zweigen mit jeweils zwei in Reihe liegenden Transistoren zugeordnet, wobei die Verbindungsstelle zwischen den beiden Transistoren eines Zweigs jeweils als Anschluß für die Ständerwicklung dient und die Kollektor-Emitter-Strecke eines jeden Transistors jeweils durch eine bezüglich der Durchlaßrichtung dieser Strecke gegensinnig geschaltete Diode überbrückt ist. Während im Normalbetrieb, d.h. im Motorbetrieb, die Transistoren zur Bestimmung des Stromflußes durch die Ständerwicklung Strom führen, wird das dem Streckwerk zugeordnete Antriebssystem im Generatorbetrieb vorzugsweise über die Dioden mit Strom versorgt. Mit abnehmender Drehzahl der Spindeln wird auch die Stromversorgung geringer.

Vorteilhafterweise sind zumindest die dem Streckwerk und den Spindeln zugeordneten Antriebssysteme zur Variation des vorgebbaren Drehzahlverhältnisses getrennt ansteuerbar. Insbesondere können auch die Streckwerkzylinder getrennt antreibbar sein, um so beispielsweise den Verzug variieren zu können.

Zweckmäßigerweise ist auch die Ringbank zur Variation insbesondere des vorgebbaren Geschwindigkeitsverhältnisses Spindel/Ringbank gesondert ansteuerbar.

Die Spindeln können gruppenweise oder durch Einzelmotoren angetrieben sein, wobei diesen Elektromotoren bzw. den Motoren einer Gruppe vorzugsweise gemeinsame Frequenzumrichter zugeordnet sind. Dem Streckwerk kann als ganzes ein eigenes Antriebssystem mit mehreren Antrieben zugeordnet sein. Dabei ist denkbar, die Ringbank entweder gemeinsam mit dem Streckwerk oder auch durch einen eigenen Antrieb zu bewegen. Während jeder Spinnstelle normalerweise eine eigene Spindel zugeordnet ist, können sich das Streckwerk und die Ringbank jeweils über mehrere Spinnstellen, zweckmäßigerweise über die Gesamtlänge einer Maschinenseite, erstrecken.

Gemäß einer praktischen Ausgestaltung ist vorgesehen, daß das dem Streckwerk und/oder der Ringbank zugeordnete Antriebssystem und das den Spindeln zugeordnete Antriebssystem von einem gemeinsamen Gleichrichter über einen Gleichstromzwischenkreis mit Energie aus dem Versorgungsnetz gespeist sind und die Notversorgung bei Netzausfall über den Gleichstromzwischenkreis erfolgt.

Eine bevorzugte Variante der Ringspinnmaschine zeichnet sich dadurch aus, daß auf jeder Maschinenseite jeweils ein Streckwerk sowie eine Ringbank vorgesehen sind und einander entsprechende Streckwerkstränge sowie die beiden Ringbänke jeweils gemeinsam ansteuerbar sind.

Die Erfindung wird im folgenden beispielsweise anhand der Zeichnung näher erläutert; in dieser zeigt:
- Fig. 1: eine schematische Teildarstellung zweier verschiedener Antriebssysteme einer Ringspinnmaschine, und
- Fig. 2: weitere Einzelheiten eines der beiden in Fig. 1 gezeigten, drei Antriebe umfassenden Antriebssysteme.

Gemäß Fig. 1 umfaßt das gezeigte Ausführungsbeispiel einer Ringspinnmaschine zwei (lediglich teilweise dargestellte) Antriebssysteme 10, 12. Das erste Antriebssystem 10 dient zum Antrieb der (nicht gezeigten) Spindeln der Ringspinnmaschine. Das zweite Antriebssystem 12 ist zwei Streckwerken sowie zwei Ringbänken auf den beiden Ringspinnmaschinenseiten zugeordnet und umfaßt dazu drei Antriebe, wie dies in Fig. 2 angedeutet ist.

In Fig. 1 ist beim ersten Antriebssystem 10 für die Spindeln der Einfachheit halber lediglich ein einziger Spindelmotor bzw. dessen Beschaltung dargestellt. Ferner ist in Fig. 1 lediglich einer der drei Antriebe des zweiten Antriebssystems 12 für die Streckwerke und die Ringbänke gezeigt, während in Fig. 2 das erste Antriebssystem 10 für die Spindeln fehlt.

Das den Streckwerken sowie den Ringbänken zugeordnete Antriebssystem 12 und das den Spindeln zugeordnete Antriebssystem 10 der Ringspinnmaschine sind von einem gemeinsamen Gleichrichter 42 über einen Gleichstromzwischenkreis 70 aus einem durch eine Leitung 72 angedeuteten Versorgungsnetz mit Energie gespeist. Wie weiter unten noch im einzelnen erläutert wird, erfolgt bei Netzausfall eine Notversorgung des zweiten Antriebssystems 12 durch das erste Antriebssystem 10 bzw. die dort als Generator wirkenden Motoren über den Gleichstromzwischenkreis 70.

Das Antriebssystem 10 weist dazu für jede Spindel einen im Normalbetrieb über eine Speisefrequenz drehzahlgesteuerten und bei Netzausfall zur Versorgung des zweiten Antriebssystems 12 über die Gleichstromzwischenleitung 70 als kondensatorerregter Generator arbeitenden Asynchronmotor 14 auf (in Fig. 1 nur einer gezeigt). Den einzelnen Asynchronmotoren 14 für die Spindeln ist ein gemeinsamer Frequenzumsetzer 42, 50 zugeordnet, welcher neben dem Gleichrichter 42 zusätzlich durch eine Schaltung bzw. einen Wechselrichter 50 gebildet ist.

Die Schaltung 50 besteht aus drei zueinander parallelen Zweigen 52, 54, 56 mit jeweils zwei in Reihe liegenden Transistoren 58, 58'; 60, 60'; 62, 62'. Die untere Hälfte der Schaltung 50 ist lediglich durch gestrichelte Kästchen dargestellt, da sie mit dem oberen Schaltungsteil identisch ist. In einem betreffenden Zweig 52, 54 bzw. 56 ist jeweils der Emitter des oberen Transistors 58, 60, 62 mit dem Kollektor des unteren Transistors 58', 60', 62' verbunden. Während die Kollektoren der oberen Transistoren an die Leitung 70 angeschlossen sind, sind mit der anderen, nicht dargestellten Leitung des Zwischenkreises die Emitter der unteren Transistoren 58', 60', 62' verbunden. Die Verbindungsstellen zwischen den beiden Transistoren eines jeweiligen Zweiges bilden jeweils einen Anschluß für die Stator- bzw. Ständerwicklung 16 des einer jeweiligen Spindel zugeordneten Asynchronmotors 14.

Die Kollektor-Emitter-Strecke eines jeden Transistors 58 bis 62 und 58' bis 62' ist jeweils durch eine bezüglich der Durchlaßrichtung dieser Strecke gegensinnig geschaltete Diode 64, 66, 68 bzw. 64', 66', 68' überbrückt.

Es ist ferner eine elektronische Steuerung 20 vorgesehen, durch welche insbesondere der Wechselrichter 50 des Spindel-Antriebssystems 10 sowie Wechselrichter 44, 46, 48 (vgl. auch Fig. 2) des den Streckwerken sowie den Ringbänken zugeordneten zweiten Antriebssystems 12 ansteuerbar sind. Die Steuerausgänge der Steuerung 20 sowie die Steuereingänge der Wechselrichter sind in Fig. 1 mit dem Buchstaben S bezeichnet. Bei der Schaltung bzw. dem Wechselrichter 50 des ersten Ansteuerungssystems 10 werden die Steuereingänge der Transistoren 58 bis 62 und 58' bis 62' angesteuert.

Die Ständerwicklung 16 des Asynchronmotors 14 ist beim vorliegenden Beispiel in Sternschaltung vorgesehen. Eine solche Sternschaltung ist jedoch keineswegs zwingend, vielmehr kann grundsätzlich beispielsweise auch eine Dreieckschaltung vorgesehen sein. Zu dieser Ständerwicklung 16 sind drei Kondensatoren 18 parallel geschaltet. Hierbei sind die Kondensatoren 18 beispielsweise nach Art eines Dreiecks (vgl. Figur 1) oder eines Sterns miteinander verbunden, wobei beim vorliegenden Beispiel die verschiedenen Punkte des Kondensatordreiecks mit den drei Anschlüssen der durch die Wicklung 16 gebildeten Sternschaltung verbunden sind.

Im Normalbetrieb führen die Transistoren 58 bis 68 und 58' bis 68' abwechselnd Strom, um den Stromfluß durch die Wicklung 16 festzulegen. Arbeitet der Asynchronmotor 14 bei Netzausfall demgegenüber als kondensatorerregter Generator, so wird das zweite Antriebssystem 12 über die Dioden 64 bis 68 und 64' bis 68' und den Gleichstromzwischenkreis 70 mit Strom versorgt.

Während in Fig. 1 lediglich ein einziger Asynchronmotor 14 für eine einzige Spindel dargestellt ist, können im praktischen Einsatz bei einer Ringspinnmaschine beispielsweise bis zu 600 Spindeln pro Maschinenseite und eine dementsprechende Anzahl Spindelmotoren vorgesehen sein. Die einzelnen Motoren werden über ein Energieverteilersystem mit dem gemeinsamen Frequenzumrichter 42, 50 im Maschinenendkopf verbunden. Die Spindeln können jedoch auch gruppenweise oder sogar durch einen einzigen Motor über Tangentialriemen angetrieben werden.

In jedem Falle fehlt jedoch eine mechanische Kopplung zur Bestimmung des Geschwindigkeits-Verhältnisses zwischen den Spindeln und dem zugeordneten Streckwerk. Dieses Verhältnis ist nur durch die elektronische Steuerung 20 bestimmt.

Wie im einzelnen aus Fig. 2 hervorgeht, umfaßt das zweite Antriebssystem 12 für die beiden Streckwerke sowie die beiden Ringbänke auf den beiden Maschinenseiten drei verschiedene Antriebe mit den Frequenzumrichtern 42, 44; 42, 46 und 42, 48, welche durch den gemeinsamen, zwischen der Leitung 72 und der Leitung 70 liegenden Gleichrichter 42 und die einzelnen Wechselrichter 44 bis 48 gebildet sind. Demnach werden die drei Antriebe im Normalbetrieb vom gemeinsamen Gleichrichter 42 über den Gleichstromzwischenkreis 70 mit Energie aus der Leitung 72 versorgt.

Die Wechselrichter 44, 46 und 48 der drei Antriebe sind jeweils an die Leitung bzw. den Gleichstromzwischenkreis 70 angeschlossen. Auch diese Wechselrichter 44 bis 48 sind wiederum durch die elektronische Steuerung 20 (vgl. Fig. 1) ansteuerbar, wie dies durch die Pfeile S angedeutet ist.

Der eine Wechselrichter 48 ist einem Asynchronmotor 38 für den Antrieb der beiden Ringbänke zugeordnet. Die Bewegungsgeschwindigkeit sowie der Bewegungsablauf der Ringbänke im Verhältnis zu den Spindeln sind für den Kopsaufbau von Bedeutung. Die jeweilige Abstimmung erfolgt durch die elektronische Steuerung 20.

Die beiden die Wechselrichter 44 und 46 aufweisenden Antriebe sind Streckwerkantriebe. Der genaue Lauf der Streckwerkzylinder im Verhältnis zueinander und zu den Spindeln ist für die Garnnummerhaltung von entscheidender Bedeutung. Aus diesem Grunde werden als Streckwerkmotoren vorzugsweise Synchronmotoren 22 bis 36 eingesetzt.

Im folgenden wird der Aufbau der beiden Streckwerkantriebe 44, 46 näher erläutert.

Beim vorliegenden Ausführungsbeispiel weist die Ringspinnmaschine zwei Streckwerke, je eines auf einer Maschinenseite, auf. Jedes Streckwerk umfaßt einen vorderen oder Lieferzylinder, einen Mittelzylinder und einen hinteren oder Eingangszylinder. Die Zylinder werden aufgrund der vorgegebenen Länge (z.B. über 300 Spindeln pro Maschinenseite) von beiden Enden her angetrieben, um Garnfehler durch Torsionswirkungen in diesen Zylindern entlang der Maschine zu vermeiden. Pro Streckwerk-Lieferzylinder sind demnach zwei Elektromotoren, im vorliegenden Falle Synchronmotoren, vorgesehen.

Bei den vier dem Wechselrichter 44 zugeordneten Motoren 22 bis 28 handelt es sich um folgende Streckwerk-Antriebsmotoren:

Die beiden Synchronmotoren 22, 24 sind den beiden Enden des Lieferzylinders auf der einen Seite der Ringspinnmaschine zugeordnet, während die beiden Synchronmotoren 26, 28 den beiden Enden des auf der anderen Seite der Ringspinnmaschine vorgesehenen Lieferzylinders zugeordnet sind.

Für die vier Synchronmotoren 30 bis 36 ist der gemeinsame Wechselrichter 46 vorgesehen. Hierbei sind die beiden Synchronmotoren 30, 32 den beiden Enden des Hinter- bzw. Mittelzylinders auf der einen Seite der Ringspinnmaschine zugeordnet, während die beiden Synchronmotoren 34, 36 den beiden Enden des Hinter- bzw. Mittelzylinders auf der anderen Seite der Ringspinnmaschine zugeordnet sind. Hinter- und Mittelzylinder auf einer jeweiligen Maschinenseite sind jeweils zu einer Zylindergruppe zusammengefaßt und über ein Wechselgetriebe miteinander verbunden. Grundsätzlich können auch für Mittel- und Hinterzylinder gesonderte Antriebe vorgesehen sein.

Beim den beiden Ringbänken zugeordneten Elektromotor 38 kann es sich um einen Asynchronmotor handeln.

Zwischen einer jeweiligen Motorwelle und einem betreffenden Streckwerkzylinderende kann beispielsweise ein Zahnriemengetriebe, eine Kupplung sowie ein Zahnradgetriebe vorgesehen sein. Im Falle der Lieferzylinder ist auch die Anordnung einer Bremse zwischen Kupplung und Zahnradgetriebe denkbar, um beispielsweise nach einem Abspinnvorgang ein Zurückdrehen der Lieferwalze zu verhindern.

Das Zahnriemengetriebe dient als ein Dämpfungsmittel, welches vom betreffenden Motor bei niedrigen Drehzahlen abgegebene Schläge absorbiert und damit das empfindliche Zahnradgetriebe im Bereich der Streckwerkwalze schont. Zugleich dient das Zahnriemengetriebe zur Drehzahlübersetzung, um die relativ hohe Drehzahl des betreffenden Motors auf einen niedrigeren Wert am Eingang einer betreffenden Kupplung zu reduzieren. Das Zahnradgetriebe dient zusammen mit dem Zahnriemengetriebe zur Drehmomentübersetzung, so daß bei Zuschaltung einer jeweiligen Kupplung der entsprechende Motor nicht mit dem hohen Trägheitsmoment des stillstehenden Zylinders belastet wird.

Daraus folgt, daß im vorliegenden Falle das effektive Beharrungsvermögen der Spindeln höher ist als das des Streckwerks. Das Streckwerk muß demzufolge bei jedem Netzausfall weiter angetrieben werden, um insbesondere ein Reißen des Garns zu vermeiden. Die Stromversorgung während eines solchen Netzausfalls erfolgt durch die im Normalbetrieb wie die anderen Motoren über eine Speisefrequenz drehzahlgesteuerten, bei einem Netzausfall zur Versorgung des zweiten Antriebssystems 12 jedoch als kondensatorerregte Generatoren arbeitenden Asynchronmotoren 14 für die Spindeln.

Bei Netzausfall wird nämlich der Läufer eines solchen Drehstrom-Induktionsmotors durch die betreffende Spindel übersynchron im Sinne des Drehfelds angetrieben. Dies ist gleichbedeutend mit einem negativen Schlupf. Infolge der Kondensatorerregung muß auch keinerlei Blindstrom für die Erregung des Induktionsgenerators vom Netz, oder z.B. aus Snychronmaschinen, entnommen werden. Die Anfangsbedingungen für einen möglichen Generatorbetriebszustand sind dadurch gegeben, daß vor einem jeweiligen Netzausfall zwangsläufig eine Spannung am Drehstrom-Induktionsmotor angelegen hat. Mit den zur Ständerwicklung parallel geschalteten Kondensatoren ergeben sich im Stator bzw. Ständer drei Schwingungskreise mit eisenhaltigen Induktivitäten, die sowohl untereinander als auch mit dem Läufer magnetisch gekoppelt sind. Wird der Läufer angetrieben und werden die Schwingungskreise im Ständer z.B. durch einen Stromstoß im Läufer oder vom Restmagnetismus angeregt, so können Schwingungen entstehen, die aufrechterhalten bleiben, selbst wenn die Wirkung der Anregung wegfällt. Damit liegt eine Selbsterregung der Asynchrongeneratoren vor.

Die elektronische Steuerung 20 umfaßt zweckmäßigerweise eine Abspinnsteuerung, welche im Falle eines Netzausfalls aktiviert wird, um die Antriebssysteme 10, 12 unter Aufrechterhaltung definierter Drehzahlen oder Geschwindigkeiten und Drehzahl- bzw. Geschwindigkeitsverhältnisse bis zumindest annähernd in den Bereich der Drehzahl bzw. Geschwindigkeit Null herabzusteuern.

Da die elektronische Steuerung im Gegensatz zum zweiten Antriebssystem 12 für das weiter in Betrieb zu haltende Streckwerk sowie die Ringbänke nur relativ wenig Energie benötigt, kann sie batteriegepuffert sein. Dies ist jedoch nicht zwangsläufig erforderlich. Vielmehr kann auch diese Steuerung über den kondensatorerregten Generator 14 gespeist werden.

Auch während der Ablaufsteuerung sind die Drehzahl- bzw. Geschwindigkeitsverhältnisse durch die elektronische Steuerung 20 vorgebbar.

Zweckmäßigerweise kann vorgesehen sein, das zweite Antriebssystem 12 für die Streckwerke sowie die Ringbänke bis zu einer vorgebbaren minimalen Streckwerkzylinderdrehzahl herabzusteuern und anschließend zumindest das Streckwerk vom Motorantrieb zu entkoppeln.

Nachdem beim vorliegenden Ausführungsbeispiel die dem Streckwerk und den Spindeln zugeordneten Antriebssysteme 12, 10 getrennt ansteuerbar sind, sind die jeweiligen Drehzahl- bzw. Geschwindigkeitsverhältnisse selbst für den Abspinnvorgang variabel bzw. unterschiedlich vorgebbar.

## Patentansprüche

1. Textilmaschine, insbesondere Ringspinnmaschine, mit mehreren Antriebssystemen (10, 12) zum Antrieb von zumindest teilweise ein unterschiedliches effektives Beharrungsvermögen aufweisenden Lasten, wie insbesondere Spindeln, Streckwerken, Ringbänken oder dergleichen, wobei das der Last mit dem größten effektiven Beharrungsvermögen zugeordnete Antriebsystem (10) zumindest einen bei Netzausfall zur Versorgung wenigstens eines anderen Antriebssystems (12) als Generator arbeitenden Motor (14) umfaßt,
dadurch **gekennzeichnet,**
daß als Motor ein im Normalbetrieb über eine Speisefrequenz drehzahlgesteuerter, kondensatorerregter Asynchronmotor (14) vorgesehen ist.

2. Textilmaschine nach Anspruch 1,
dadurch **gekennzeichnet,**
daß der bei Netzausfall als kondensatorerregter Generator arbeitende Asynchronmotor (14) zur Ständerwicklung (16) parallel geschaltete Kondensatoren (18) umfaßt.

3. Textilmaschine nach einem der vorhergehenden Ansprüche,
dadurch **gekennzeichnet,**
daß der bei Netzausfall als kondensatorerregter Generator arbeitende Asynchronmotor (14) im Falle einer Ringspinnmaschine dem Antriebssystem (10) für die Spindeln zugeordnet ist.

4. Textilmaschine nach Anspruch 3,
dadurch **gekennzeichnet,**
daß der bei Netzausfall als kondensatorerregter Generator arbeitende Asynchronmotor (14) zur Notversorgung des dem Streckwerk und/oder der Ringbank zugeordneten Antriebssystems (12) verschaltet ist.

5. Textilmaschine nach einem der vorhergehenden Ansprüche,
dadurch **gekennzeichnet,**
daß den Antriebssystemen (10, 12) zumindest eine elektronische Steuerung (20) zugeordnet ist und daß die Drehzahlen oder Geschwindigkeiten der Lasten sowie die Drehzahl- bzw. Geschwindigkeitsverhältnisse durch diese elektronische Steuerung vorgebbar sind.

6. Textilmaschine nach einem der vorhergehenden Ansprüche,
dadurch **gekennzeichnet,**
daß die elektronische Steuerung (20) eine Abspinnsteuerung umfaßt, um die Antriebssysteme (10, 12) bei Netzausfall unter Aufrechterhaltung vorgebbarer Drehzahl- und/oder Geschwindigkeitsverhältnisse bis in den Bereich der Drehzahl bzw. Geschwindigkeit Null herabzusteuern.

7. Textilmaschine nach einem der vorhergehenden Ansprüche,
dadurch **gekennzeichnet,**
daß die elektronische Steuerung (20) batteriegepuffert ist.

8. Textilmaschine nach einem der vorhergehenden Ansprüche,
dadurch **gekennzeichnet,**
daß bei einer Ringspinnmaschine das Antriebssystem (12) für ein jeweiliges Streckwerk und vorzugsweise eine Ringbank bis zu einer vorgebbaren minimalen Streckwerkzylinderdrehzahl herabsteuerbar und anschließend zumindest vom Streckwerk entkoppelbar ist.

9. Textilmaschine nach einem der vorhergehenden Ansprüche,
dadurch **gekennzeichnet,**
daß die Elektromotoren (14, 22 bis 38) der Antriebssysteme (10, 12) über Frequenzumrichter (42, 50; 42, 44; 42, 46; 42, 48) ansteuerbar sind.

10. Textilmaschine nach einem der vorhergehenden Ansprüche,
dadurch **gekennzeichnet,**
daß die Frequenzumrichter jeweils durch einen Gleichrichter (42) und einen Wechselrichter (44 bis 50) gebildet sind.

11. Textilmaschine nach einem der vorhergehenden Ansprüche,
dadurch **gekennzeichnet,**
daß dem bei Netzausfall als kondensatorerregter Generator arbeitenden Asynchronmotor (14) eine Schaltung aus drei parallelen Zweigen (52, 54, 56) mit jeweils zwei in Reihe liegenden Transistoren (58, 58'; 60, 60'; 62, 62') zugeordnet ist, wobei die Verbindungsstelle zwischen den beiden Transistoren eines Zweigs jeweils als Anschluß für die Ständerwicklung (16) dient und die Kollektor-Emitter-Strecke eines jeden Transistors jeweils durch eine bezüglich der Durchlaßrichtung dieser Strecke gegensinnig geschaltete Diode (64 bis 68, 64' bis 68') überbrückt ist.

12. Textilmaschine nach einem der vorhergehenden Ansprüche,
dadurch **gekennzeichnet,**
daß zumindest die dem Streckwerk und den Spindeln zugeordneten Antriebssysteme (10, 12) zur Variation des vorgebbaren Drehzahlverhältnisses getrennt ansteuerbar sind.

13. Textilmaschine nach einem der vorhergehenden Ansprüche,
dadurch **gekennzeichnet,**
daß auch die Ringbank zur Variation insbesondere des vorgebbaren Geschwindigkeitsverhältnisses Spindel/Ringbank gesondert antreibbar und ansteuerbar ist.

14. Textilmaschine nach einem der vorhergehenden Ansprüche,
dadurch **gekennzeichnet,**
daß die Spindeln gruppenweise oder durch Einzelmotoren (14) antreibbar sind und diesen Elektromotoren (14) vorzugsweise ein gemeinsamer Frequenzumrichter (42, 50) zugeordnet ist.

15. Textilmaschine nach einem der vorhergehenden Ansprüche,
dadurch **gekennzeichnet,**
daß das dem Streckwerk und/oder der Ringbank zugeordnete Antriebssystem (12) und das den Spindeln zugeordnete Antriebssystem (10) von einem gemeinsamen Gleichrichter (42) über einen Gleichstromzwischenkreis (70) mit Energie aus dem Versorgungsnetz (72) gespeist sind und der Energieausgleich bei Netzausfall über den Gleichstromzwischenkreis (70) erfolgt.

16. Textilmaschine nach einem der vorhergehenden Ansprüche,
dadurch **gekennzeichnet,**
daß die Ringspinnmaschine auf jeder Seite jeweils ein Streckwerk sowie eine Ringbank aufweist und einander entsprechende Streckwerkstränge sowie die beiden Ringbänke jeweils gemeinsam ansteuerbar sind.

## Claims

1. A textile machine, in particular a ring spinning frame, with several drive systems (10, 12) for driving loads having a different effective inertia at least partially, such as in particular spindles, drafting arrangements, ring rails or the like, with the drive system (10) allocated to the load with the largest effective inertia comprises a motor (14) functioning as generator for supplying at least one other drive system (12) during a power failure, characterized in that a capacitor-excited asynchronous motor (14) is provided as motor which in normal operation is speed-controlled via a feed frequency.

2. A textile machine as claimed in claim 1, characterized in that the asynchronous motor (14) operating as capacitor-excited generator in a power failure comprises capacitors (18) which are connected in parallel to the stator winding (16).

3. A textile machine as claimed in one of the previous claims, characterized in that the asynchronous motor (14) operating as capacitor-excited generator in a power failure is allocated to the drive system (10) for the spindles in the case of a ring spinning frame.

4. A textile machine as claimed in claim 3, characterized in that the asynchronous motor (14) operating as capacitor-excited generator in a power failure is connected for emergency supply of the drive system (12) allocated to the drafting arrangement and/or the ring rail.

5. A textile machine as claimed in one of the previous claims, characterized in that at least one electronic control (20) is allocated to the drive systems (10, 12) and that the rotational speeds or speeds of the loads as well as the rotational speed or speed ratios are predeterminable by said electronic control.

6. A textile machine as claimed in one of the previous claims, characterized in that the electronic control (20) comprises an end spinning control to run down the drive systems (10, 12) in the event of power failure by maintaining predeterminable rotational speed and/or speed ratios up to the range of zero rotational speed or speed.

7. A textile machine as claimed in one of the previous claims, characterized in that the electronic control (20) is battery-buffered.

8. A textile machine as claimed in one of the previous claims, characterized in that in a ring spinning frame the drive system (12) for a respective drafting arrangement and, advantageously, a ring rail can be run down to a predeterminable minimum rotational speed of the drafting cylinder and is thereafter decouplable at least from the drafting arrangement.

9. A textile machine as claimed in one of the previous claims, characterized in that the electromotors (14, 22 to 38) of the drive systems (10, 12) are controllable via frequency converters (42, 50; 42, 44; 42, 46; 42, 48).

10. A textile machine as claimed in one of the previous claims, characterized in that the frequency converters are each formed by a rectifier (42) and an inverter (44 to 50).

11. A textile machine as claimed in one of the previous claims, characterized in that a circuit consisting of three parallel branches (52, 54, 56) with two series-connected transistors each (58, 58'; 60, 60'; 62, 62') is allocated to the asynchronous motor (14) operating as capacitor-excited generator in a power failure, with the connecting position between the two transistors of a branch being used as connection for the stator winding (16) and the collector-emitter path of each transistor being bridged by a diode (64 to 68, 64' to 68') which is connected in opposition to the conducting direction of said path.

12. A textile machine as claimed in one of the previous claims, characterized in that at least the drive systems (10, 12) allocated to the drafting arrangement and the spindles are separately controllable for varying the predeterminable rotational speed ratio.

13. A textile machine as claimed in one of the previous claims, characterized in that the ring rail is also separately drivable and controllable for varying, in particular, the predeterminable speed ratio spindle/ring rail.

14. A textile machine as claimed in one of the previous claims, characterized in that the spindles are drivable in groups or by single motors (14) and that advantageously a joint frequency converter (42, 50) is allocated to these electromotors (14).

15. A textile machine as claimed in one of the previous claims, characterized in that the drive system (12) allocated to the drafting arrangement and/or the ring rail and the drive system (10) allocated to the spindles are supplied with energy from the power supply network (72) by a joint rectifier (42) via a DC intermediate circuit (70) and that the energy compensation in a power failure is made via the DC intermediate circuit (70).

16. A textile machine as claimed in one of the previous claims, characterized in that the ring spinning frame is provided on either side with one drafting arrangement as well as one ring rail and that strands of drafting arrangements which correspond mutually as well as the two ring rails are jointly controllable.

## Revendications

1. Machine textile, particulièrement une machine a filer à anneaux, avec plusieurs systèmes d'entraînement (10, 12) pour l'entraînement de charges présentant au moins partiellement une force d'inertie effective différente, comme particulièrement des broches, des trains d'étirage, des bancs porte-anneaux ou semblables, et où le système d'entraînement (10) adjoint à la charge ayant la plus grande force d'inertie effective, comprend au moins un moteur (14) travaillant comme génerateur pour l'alimentation d'au moins un autre système d'entraînement (12), lors d'une panne de secteur,
caractérisée par le fait
qu'un moteur asynchrone (14) est prévu comme moteur, excité par condensateur, qui, en marche normale, possède une modulation du nombre de tours via une fréquence d'alimentation.

2. Machine textile selon revendication 1,
caractérisée par le fait que,
lors d'une panne de secteur, le moteur asynchrone (14) travaillant comme générateur excité par condensateur, comprend des condensateurs (18) branchés en parallèle a l'enroulement du stator (16).

3. Machine textile selon l'une des revendications précédentes,
caractérisée par le fait que,
lors d'une panne de secteur, le moteur asynchrone (14) travaillant comme générateur excité par condensateur, est attribué au système d'entraînement (10) pour les broches, dans le cas d'une machine à filer à anneaux.

4. Machine textile selon revendication 3,
caractérisée par le fait que,
lors d'une panne de secteur, le moteur asynchrone (14) travaillant comme genérateur excité par condensateur, est câblé pour l'alimentation de secours du système d'entraînement (12) attribué au train d'étirage et/ou au banc porte-anneaux.

5. Machine textile selon l'une des revendications précédentes,
caractérisée par le fait
qu'au moins un asservissement électronique (20) est attribué aux systèmes d'entraînement (10, 12), et que les nombres de tours ou les vitesses des charges, ainsi que les rapports des nombres de tours, respectivement des vitesses, peuvent être déterminés a l'avance via cet asservissement électronique.

6. Machine textile selon l'une des revendications précédentes,
caractérisée par le fait que
lors d'une panne de secteur, l'asservissement électronique (20) qui comprend un asservissement d'arrêt de filage, réduit les systèmes d'entraînement (10, 12) jusque dans la zone du zéro, en ce qui concerne le nombre de tours respectivement la vitesse, tout en maintenant les rapports des nombres de tours et/ou des vitesses qui peuvent être déterminés a l'avance.

7. Machine textile selon l'une des revendications précédentes,
caractérisée par le fait que
l'asservissement électronique (20) est tamponné par batterie.

8. Machine textile selon l'une des revendications précédentes,
caractérisée par le fait que,
dans une machine a filer à anneaux, le système d'entraînement (12) pour un train d'étirage particulier, et de préférence un banc porte-anneaux, peut être réduit jusqu'a un nombre minimum de tours du cylindre du train d'étirage pouvant être prédéterminé, et ensuite, peut être désaccouplé au moins du train d'étirage.

9. Machine textile selon l'une des revendications précédentes,
caractérisée par le fait que
les moteurs électriques (14, 22 à 38) des systèmes d'entraînement (10, 12) peuvent être amorcés via des changeurs de fréquence (42, 50; 42, 44; 42, 46; 42, 48).

10. Machine textile selon l'une des revendications précédentes,
caractérisée par le fait que
les changeurs de fréquence particuliers sont formés par un redresseur de courant (42) et un onduleur (44 à 50).

11. Machine textile selon l'une des revendications précédentes,
caractérisée par le fait que,
lors d'une panne de secteur, un circuit comprenant trois embranchements parallèles (52, 54, 56) ayant chacun deux transistors (58, 58'; 60, 60'; 62, 62') disposés en série; est attribué au moteur asynchrone (14) travaillant comme générateur excité par condensateur, et où le point de liaison entre les deux transistors d'un embranchement sert de raccordement pour l'enroulement de stator (16), et le circuit collecteur-émetteur de chaque transistor est ponté par une diode (64 à 68, 64' à 68') qui, en ce qui concerne la direction de passage de ce circuit, est cablée dans le sens inverse.

12. Machine textile selon l'une des revendications précédentes,
caractérisée par le fait
qu'au moins les systèmes d'entraînement (10, 12) attribués au train d'étirage et aux broches peuvent être modulés séparément pour la variation du rapport du nombre de tours pouvant être prédéterminé.

13. Machine textile selon l'une des revendications précédentes,
caractérisée par le fait que
le banc porte-anneaux peut également être entraîné et asservi séparément, particulierement pour la variation du rapport vitesse de broches/vitesse du banc porte-anneaux pouvant être prédéterminé.

14. Machine textile selon l'une des revendications précédentes,
caractérisée par le fait que
les broches peuvent être entraînées soit par groupes ou par des moteurs individuels (14), et qu'un changeur de fréquence commun (42, 50) est de préférence adjoint à ces moteurs électriques (14).

15. Machine textile selon l'une des revendications précédentes,
caractérisée par le fait que
le système d'entraînement (12) attribué au train d'étirage et ou au banc porte-anneaux, et le système d'entraînement (10) attribué aux broches sont alimentés en énergie, depuis le réseau d'alimentation (72), par un redresseur de courant commun (42), via un circuit intermédiaire à courant continu (70), et l'équilibrage d'énergie se fait via le circuit intermédiaire à courant continu (70), lors d'une panne de secteur.

16. Machine textile selon l'une des revendications précédentes,
caractérisée par le fait que
la machine a filer à anneaux possède de chaque côté un train d'étirage ainsi qu'un banc porte-anneaux, et que les rangées correspondantes des trains d'étirage ainsi que les deux bancs porte-anneaux peuvent être asservis conjointement.
